# EUROPÄISCHE PATENTSCHRIFT

(11) **EP 0 792 984 B1**
(45) Veröffentlichungstag und Bekanntmachung des Hinweises auf die Patenterteilung: **24.07.2002**
(21) Anmeldenummer: 97102850.1
(22) Anmeldetag: 21.02.1997
(51) Int. Cl.: E05B 27/00

(54) **Schliessvorrichtung**
Locking device
Dispositif de fermeture

(30) Priorität: 29.02.1996 DE 19607581
(43) Veröffentlichungstag der Anmeldung: 03.09.1997
(73) Patentinhaber: Schliessanlagen GmbH Pfaffenhain, 09387 Pfaffenhain (DE)
(72) Erfinder: Hertel, Jörg, 09394 Hohndorf (DE)
(74) Vertreter: Findeisen, Andreas

(56) Entgegenhaltungen:
- EP-A- 0 557 606
- CH-A- 196 529
- DE-A- 3 719 191
- FR-A- 341 653
- FR-A- 2 204 207
- US-A- 4 148 201

## Beschreibung

Die Erfindung betrifft eine Schließvorrichtung, welche aus einem Zylinderschloß und einem Flachschlüssel besteht, wobei daß Zylinderschloß aus einem Zylindergehäuse mit drehbar gelagertem Zylinderkern gebildet wird, der Zylinderkern mit einem Schlüsselkanal zum Einführen eines zugehörigen Flachschlüssels versehen und dieser Flachschlüssel an seiner Schlüsselbrust mit Schließkerben ausgestattet ist, die ihrerseits in Bohrungen des Zylinderkerns radial geführte sowie auf der Längsmittelebene liegende Stiftzuhaltungen beaufschlagen, seitlich und im wesentlichen parallel der Längsmittelebene mindestens eine Ergänzungszuhaltung angeordnet ist, die aus einem im Zylinderkern gelagerten Seitenkernstift und einem im Unterteil des Zylindergehäuses vorgesehenen federbelasteten Seitengehäusestift besteht, wobei die einander zugewandten Enden dieser beiden längsbeweglichen Stifte eine Trennfuge bilden, die entsprechend dem Verlauf der zwischen Zylindergehäuse und Zylinderkern gebildeten Kerndrehfuge gekrümmt ausgebildet und die Ergänzungszuhaltung durch ein in einer Ausnehmung quer zur Längsmittelebene im Zylinderkern bewegliches und durch eine in einer Seitenfläche des Flachschlüssels befindliche Aussparung betätigbares Steuerelement verschiebbar ausgebildet ist.

Eine derartige Lösung ist aus der DE 37 19 191 A1 bekannt. Dabei ist das Steuerelement als federbelasteter, wippenförmiger Doppelhebel ausgebildet, der sich in Längsrichtung des Schlüsselkanals erstreckt und um eine parallel zur Längsmittelebene verlaufende, quer zur Längsrichtung des Schlüsselkanals stehende Lagerachse schwenkbar ist. Zur Aussteuerung der Ergänzungszuhaltung weist der Doppelhebel an seiner Unterseite eine Ausnehmung auf, die als kegelstumpfförmige Vertiefung und damit als Wirkfläche für den eine korrespondierende Gegenform aufweisenden Seitenkernstift ausgestaltet ist.

Obwohl sich diese Lösung durch eine optimale Führung der Ergänzungszuhaltungselemente (Seitenkernstift, Seitengehäusestift) infolge des realisierbaren Verhältnisses zwischen Länge zu Durchmesser auszeichnet, bestehen dennoch erhebliche Nachteile derart, daß zur Sicherung der Funktionsfähigkeit der Schließvorrichtung, die Unverdrehbarkeit des Seitenkern- und des Seitengehäusestifts abgesichert werden muß, da vordergründig beim schnellen Einstecken oder Herausziehen des Flachschlüssels durch die dabei wirksam werdenden hohen Fliehkräfte eine Verdrehungsgefahr durch unkontrollierbare Reibungsverhältnisse für die Stifte besteht. Verdreht sich bereits einer der Stifte, so sperrt dieser unabänderlich mit seinem der Kerndrehfuge zugewandten Ende die Drehbarkeit des Zylinderkerns gegenüber dem Zylindergehäuse, wodurch es zwangsläufig zur Unbrauchbarkeit der Schließvorrichtung kommt. Zu dieser Feststellung wird jedoch in der o.g. Druckschrift keine Lösung für die Verdrehsicherung offenbart. Damit sind zur Realisierung der Verdrehsicherheit des Seitenkern- und des Seitengehäusestifts zusätzliche Bauteile erforderlich, die den ohnehin komplizierten Aufbau, großen Platzbedarf und Montageaufwand der Ergänzungszuhaltung, insbesondere bezogen auf das Steuerelement (Doppelhebel) und das Erfordernis einer zusätzlichen mit dem Doppelhebel zusammenwirkenden langen Druckfeder, weiter erhöhen und damit die Schließvorrichtung insgesamt erheblich verteuern.

Eine weitere Lösung, die allerdings nicht alle gattungsgemäßen Merkmale aufweist, ist aus der FR 2 204 207 A bekannt. Dabei sind die einander zugewandten Enden des Seitenkernstifts und des Seitengehäusestifts nicht entsprechend dem Verlauf der zwischen Zylindergehäuse und Zylinderkern gebildeten Kerndrehfuge gekrümmt ausgebildet, sondern weisen jeweils eine konvexe Krümmung auf. Daraus resultiert ein großer Höhentoleranzbereich gegenüber der Kerndrehfuge, so daß eine aus dem schnellen Einstecken oder Abziehen des Flachschlüssels hervorgerufene Verdrehung des Seitenkernstifts keinerlei Auswirkungen auf die Verdrehbarkeit des Zylinderkerns gegenüber dem Zylindergehäuse hat, da die Trennfuge zwischen den sich punktberührenden und keine den Kerndrehfugenverlauf entsprechende konkave bzw. konvexe Form aufweisenden Stiftenden immer eine deckungsgleiche Lage in Bezug auf die Kerndrehfuge einnimmt. Dadurch wird die Blockierung zwischen Zylinderkern und Zylindergehäuse durch den Seitengehäusestift und den Gehäusestift aufgehoben und die Schließvorrichtung kann betätigt werden. Nachteilig wirkt sich jedoch aus, daß nur eine geringe Überschließsicherheit gegeben ist, da selbst dann, wenn sich die Trennfuge zwischen den Enden des Seitenkernstifts und des Seitengehäusestifts nicht in vollständiger Deckungsgleichheit (beidseitiger Höhenversatz) mit der Kerndrehfuge befindet, die Schließvorrichtung betätigt werden kann. Durch die konvexe Ausbildung der Stiftenden wird zwangsläufig nur eine geringe Hubhöhe des Seitenkernstifts realisierbar, wodurch wiederum die Variationsvielfalt hinsichtlich der verwendbaren unterschiedlichen Seitenkernstiftlängen und dazu äquivalenter Tiefen der Ausnehmungen in der Seitenfläche des Flachschlüssels stark eingeschränkt wird. Weiterhin ist das Steuerelement als Kugel ausgebildet und in einer als Bohrung gestalteten Ausnehmung im Bereich zwischen dem Schlüsselkanal und dem Seitenkernstift angeordnet. An seinem der Kugel zugewandten Ende ist der Seitenkernstift kegelförmig ausgebildet, wodurch die bereits bezüglich der konvexen Ausbildung der Stiftenden herausgearbeiteten Nachteile (nur geringe Hubhöhe des Seitenkernstifts realisierbar, so daß wiederum die Variationsvielfalt hinsichtlich der verwendbaren unterschiedlichen Seitenkernstiftlängen und dazu äquivalenter Tiefen der Ausnehmungen in der Seitenfläche des Flachschlüssels stark eingeschränkt wird) auch an der hier besprochenen Wirkstelle der Schließvorrichtung wirksam werden. Letztlich dokumentiert die EP 0 557 606 A1 ebenfalls eine nicht gattungsgemäße Lösung, bei der das Steuerelement auch als Kugel ausgebildet ist.

Gegenstand der Erfindung ist eine Schließvorrichtung, welche eine selbsttätige Verdrehsicherung/Zentrierung der Wirkkette Steuerelement, Seitenkernstift und Seitengehäusestift auch beim schnellen Einstecken und Abziehen des Flachschlüssels absichert und dabei ohne zusätzliche Bauteile für die Gewährleistung der Verdrehsicherheit auskommt, einen einfachen Aufbau, geringen Platzbedarf, niedrigen Montageaufwand sowie eine hohe Funktionssicherheit aufweist und dabei im wesentlichen unter Einsatz standardisierter Bauteile verwirklicht werden kann.

Erfindungsgemäß wird dies bei einer Schließvorrichtung der obigen Gattung dadurch erreicht, daß das Steuerelement als Kugel ausgebildet und in einer als Bohrung gestalteten Ausnehmung im Bereich zwischen dem Schlüsselkanal und dem Seitenkernstift angeordnet ist sowie der Seitenkernstift auf seiner der Kugel zugewandten Stirnseite eine in Richtung der quer zur Längsmittelebene verlaufenden Bohrung ansteigende Wirkfläche aufweist, die sich über die gesamte Stirnseite des Seitenkernstifts erstreckt.

Vorteilhafte Weiterbildungen der Erfindung sind in den Unteransprüchen 2 und 3 charakterisiert.

Die Vorteile der Erfindung bestehen darin, daß durch das Zusammenwirken des als Kugel ausgebildeten Steuerelements in Verbindung mit der als ansteigende Wirkfläche ausgebildeten Stirnseite des Seitenkernstifts eine selbsttätige Zentrierung und damit eine Funktionslagesicherung der Bauteile Seitenkernstift und Seitengehäusestift in Bezug die Deckungsgleichheit zwischen Trennfuge und Kerndrehfuge erfolgt. Die Selbstzentrierung der Ergänzungszuhaltungselemente ist permanent vorhanden oder stellt sich auch beim schnellen Einstecken oder Abziehen des Flachschlüssels sofort automatisch wieder ein, indem ein lageausrichtender Flächenkontakt zwischen Kugel und Wirkfläche sowie den einander zugewandten Enden der Seitenkern- und Seitengehausestifte erfolgt. Damit sind zur Gewährleistung der Verdrehsicherheit keine zusätzlichen Bauteile erforderlich, die benutzten Bauteile weisen einen einfachen Aufbau auf oder stellen im wesentlichen standardisierte Bauteile dar, wobei auch auf eine zusätzliche Druckfeder für die Beaufschlagung des Steuerelements zur Überwindung der Federkraft der Gehäusestiftfeder verzichtet und dennoch eine aktive Ergänzungszuhaltung geringen Platzbedarfs erstellt werden kann, so daß letztlich eine äußerst einfach aufgebaute, preisgünstige, funktionssichere, einen geringen Montageaufwand erfordernde und ein hohes Sicherheitsbedürfnis erfüllende Schließvorrichtung mit Ergänzungszuhaltung entsteht.

Die Erfindung soll nachfolgend an einem Ausführungsbeispiel und zugehörigen Zeichnungen näher erläutert werden.

Es zeigen:
- Fig. 1: eine Schnittdarstellung der erfindungsgemaßen Schließvorrichtung mit eingestecktem Flachschlüssel entlang der Schnittlinie A - A gemäß Fig. 3
- Fig. 2: eine Schnittdarstellung der erfindungsgemäßen Schließvorrichtung mit abgezogenem Flachschlüssel
- Fig. 3: eine Schnittdarstellung der erfindungsgemäßen Schließvorrichtung entlang der Schnittlinie B - B gemäß Fig. 1 (vereinfachte Darstellung ohne Zylindergehäuse 2)

In Fig. 1 ist die erfindungsgemäße Schließvorrichtung dargestellt. Diese besteht aus einem Zylinderschloß 1 und einem Flachschlüssel, wobei das Zylinderschloß 1 im wesentlichen aus dem Zylindergehäuse 2 und dem darin drehbar gelagerten Zylinderkern 3 gebildet wird. Im Zylinderkern 3 ist ein Schlüsselkanal 4 zum Einführen des Schlüsselschafts 5 des zugehörigen Flachschlüssels vorgesehen. Im Zylinderkern 3 und im Unterteil 6 des Zylindergehäuses 2 sind fluchtend zueinander liegende Bohrungen angeordnet, die mehrere in unterschiedlichen Querschnittsebenen befindliche und entlang der Längsmittelebene 7 des Zylinderkerns 3 angeordnete Kernstifte unterschiedlicher Länge radial führen, die ihrerseits von im Zylindergehäuse 2 gehaltenen und federbelasteten Gehäusestiften beaufschlagt werden, so daß diese Gehausestifte bei nicht eingestecktem Flachschlüssel in die Bohrungen des Zylinderkerns 3 ragen und damit diesen gegen Verdrehung gegenüber dem Zylindergehäuse 2 sperren (im wesentlichen nicht sichtbar).

Der Schlüsselschaft 5 des zugehörigen Flachschlüssels ist an seiner Schlusselbrust mit variierbaren Schließkerben 8 ausgestattet, die ihrerseits beim Einstecken des Schafts 5 des Flachschlüssels in den Schlüsselkanal 4 des Zylinderkerns 3 mit den in Bohrungen des Zylinderkerns 3 entlang der Längsmittelebene 7 geführten Kernstiften zusammenwirken. Dies geschieht bekanntermaßen derartig, daß die zylindergehauseseitigen Enden der Kernstifte mit den zylinderkernseitigen Enden der Gehäusestifte eine gemeinsame Trennfuge 22 bilden, die dann entlang der Kerndrehfuge 9 zwischen Zylinderkern 3 und Zylindergehäuse 2 verläuft.
Sowohl beiderseitig und parallel der Längsmittelebene 7 (Fig. 1) als auch in unterschiedlichen Querschnittsebenen (Fig. 3) ist je eine Ergänzungszuhaltung angeordnet, die aus einem im Zylinderkern 3 gelagerten Seitenkernstift 10 und einem im Unterteil 6 des Zylindergehäuses 2 vorgesehenen, durch eine Feder 11 beaufschlagten Seitengehäusestift 12 besteht, wobei die einander zugewandten Enden 13 bzw. 14 dieser beiden, in fluchtend zueinander liegenden Bohrungen angeordneten und längsbeweglichen Stifte 10 bzw. 12, entsprechend dem Verlauf der zwischen Zylindergehäuse 2 und Zylinderkern 3 gebildeten Kerndrehfuge 9 gekrümmt ausgebildet sind. Die Ergänzungszuhaltung wird durch ein quer zur Längsmittelebene 7 in einer als Bohrung 15' ausgebildeten Ausnehmung 15 des Zylinderkerns 3 bewegliches, als Kugel 16' ausgebildetes Steuerelement 16 betätigt, welches im Bereich zwischen dem Schlüsselkanal 4 und dem Seitenkernstift 10 angeordnet ist, wobei der Seitenkernstift 10 auf seiner der Kugel 16' zugewandten Stirnseite 17 eine in Richtung der Bohrung 15' ansteigende Wirkfläche 18 aufweist. Die Kugel 16' ist dabei durch die in der Seitenfläche 19 des Schafts 5 des Flachschlüssels befindliche, als Mulde 20 ausgebildete und tiefenmäßig variierbare Aussparung ansteuerbar (Fig. 3), wobei die Tiefe der Mulde 20 mit der ebenfalls veränderbaren Länge des Seitenkernstifts 10 abgestimmt ist.
Zur Lagesicherung und Hubbegrenzung der Kugeln 16' ist in Längsrichtung des Zylinderkerns 3 im zylindergehäuseseitigen Bereich der Bohrungen 15' ein als Bolzen 21 ausgebildetes Anschlagelement angeordnet - Fig. 1 bis 3 -.

Ausgehend von der in Fig. 2 (ohne eingesteckten Schlüssel) gezeigten Ausgangsstellung blockieren sowohl die sich in unterschiedlichen Querschnittebenen entlang der Längsmittelebene 7 befindlichen Gehäusestifte (nicht sichtbar) als auch die beiden seitlich der Längsmittelebene 7 angeordneten Ergänzungszuhaltungen durch ihre Seitengehäusestifte 12 die Verdrehung des Zylinderkerns 3 gegenüber dem Zylindergehäuse 2 dadurch, daß die Trennfuge zwischen den zylindergehäuseseitigen Enden der angeordneten Kernstifte und den zylinderkernseitigen Enden der Gehäusestifte (nicht dargestellt) bzw. die Trennfuge 22 zwischen den zylindergehäuseseitigen Enden 13 der Seitenkernstifte 10 und den zylinderkernseitigen Enden 14 der Seitengehäusestifte 12 durch die Wirkung der jeweils zugeordneten Feder 11 im Unterteil 6 des Zylindergehäuses 2, in einen Bereich außerhalb der zwischen Zylinderkern 3 und Zylindergehäuse 2 bestehenden Kerndrehfuge 9 verlagert wird. Gleichzeitig liegen die Kugeln 16' in einer in den Schlüsselkanal 4 hineinreichenden Ausgangslage.

Wird nunmehr der Schaft 5 des zugehörigen Flachschlüssels in den Schlüsselkanal 4 eingeführt, so werden einerseits durch die Schließkerben 8 in der Schlüsselbrust des Flachschlüssels, die auf der Längsmittelebene 7 liegenden Stiftzuhaltungen und andererseits auch die indirekt durch die Federn 11 belasteten Kugeln 16' in die Mulden 20 an den Seitenflächen des Schlüsselschafts 5 eingeordnet. Damit ist jeweils auch die Verlagerung der in der Bohrung 15' befindlichen Kugel 16' in Richtung des Zylindergehäuses 2 verbunden, so daß die an der Stirnseite 17 des Seitenkernstifts 10 zur Bohrung 15' hin ansteigende und an der Kugel 16' anliegende Wirkfläche 18 unter weiterer Aufrechterhaltung der bestehenden Selbstzentrierung zwischen Seitenkern- 10 und Seitengehäusestift 12 (auch die gekrümmt ausgebildeten und einander zugewandten Enden 13 bzw. 14 der Seitenkernstifte 10 und der Seitengehäusestifte 12 berühren sich vollflächig) an der Kugel 16' abgleitet. Durch die daraus resultierende Längsverschiebung nimmt in der Folge die zwischen Seitenkernstift 10 und Seitengehäusestift 12 befindliche Trennfuge 22 eine deckungsgleiche Lage zur Kerndrehfuge 9 zwischen Zylindergehäuse 2 und Zylinderkern 3 ein - Fig. 1 -.
Somit ist die Blockierung zwischen Zylinderkern 3 und Zylindergehäuse 2 durch die Gehäusestifte und auch die Seitengehäusestifte 12 aufgehoben und der Zylinderkern 3 kann gegenüber dem Zylindergehäuse 2 zur Betätigung der Schließvorrichtung verdreht werden. Ein nach Rückdrehung des Zylinderkerns 3 erfolgtes Abziehen des Flachschlüssels bewirkt, daß sich die zylinderkernseitigen Enden der federbelasteten Gehäusestifte und Seitengehäusestifte 12 wieder in den Zylinderkern 3 bewegen (Fig. 2) und damit aktiv dessen Blockierung gegenüber dem Zylindergehäuse 2 sichern.

Weiterhin bestehen vielfältige Kombinationsmöglichkeiten für die Anordnung der Ergänzungszuhaltung bzw. Ergänzungszuhaltungen. Zum Beispiel:
1. einseitig der Längsmittelebene 7 in nur einer Querschnittsebene
2. einseitig der Längsmittelebene 7 in mehreren Querschnittsebenen
3. beiderseitig der Längsmittelebene 7 in nur einer Querschnittsebene (siehe Fig. 1 und Fig. 2)
4. beiderseitig der Längsmittelebene 7 in mehreren Querschnittsebenen (siehe Fig. 3)
und andere Kombinationsmöglichkeiten mehr im Rahmen des beanspruchten Gegenstandes.

Insbesondere ist es dabei vorteilhaft, die Ergänzungszuhaltung oder -zuhaltungen in unterschiedlichen Querschnittsebenen zu den in den Zeichnungen nicht dargestellten und in der Längsmittelebene 7 angeordneten Stiftzuhaltungen vorzusehen, d.h., die Ergänzungszuhaltung oder -zuhaltungen (10, 12, 16') sind seitlich auf Lücke zwischen zwei benachbarten und auf der Längsmittelebene 7 befindlichen Stiftzuhaltungen angeordnet, wodurch wirkungsvoll den beschränkten räumlichen Möglichkeiten am Zylinderkern 3 und im Zylindergehäuse 2 Rechnung getragen wird.

### Bezugszeichenliste

- 1: Zylinderschloß
- 2: Zylindergehäuse
- 3: Zylinderkern
- 4: Schlüsselkanal
- 5: Schlüsselschaft
- 6: Unterteil von 2
- 7: Längsmittelebene
- 8: Schließkerben
- 9: Kerndrehfuge
- 10: Seitenkernstift
- 11: Feder
- 12: Seitengehäusestift
- 13: Ende von 10
- 14: Ende von 12
- 15: Ausnehmung in 3
- 15': Bohrung in 3
- 16: Steuerelement
- 16': Kugel
- 17: Stirnseite von 10
- 18: Wirkfläche
- 19: Seitenfläche von 5
- 20: Mulde in 5 / 19
- 21: Bolzen
- 22: Trennfuge

## Patentansprüche

1. Schließvorrichtung, welche aus einem Zylinderschloß (1) und einem Flachschlüssel besteht, wobei das Zylinderschloß (1) aus einem Zylindergehäuse (2) mit drehbar gelagertem Zylinderkern (3) gebildet wird, der Zylinderkern (3) mit einem Schlüsselkanal (4) zum Einführen des zugehörigen Flachschlüssels versehen und dieser Flachschlüssel an seiner Schlüsselbrust mit Schließkerben (8) ausgestattet ist, die ihrerseits in Bohrungen des Zylinderkerns (3) radial geführte sowie auf der Längsmittelebene (7) liegende Stiftzuhaltungen beaufschlagen, seitlich und im wesentlichen parallel der Längsmittelebene (7) mindestens eine Ergänzungszuhaltung angeordnet ist, die aus einem im Zylinderkern (3) gelagerten Seitenkernstift (10) und einem im Unterteil (6) des Zylindergehäuses (2) vorgesehenen federbelasteten Seitengehäusestift (12) besteht, wobei die einander zugewandten Enden (13, 14) dieser beiden längsbeweglichen Stifte (10,12)) eine Trennfuge (22) bilden, die entsprechend dem Verlauf der zwischen Zylindergehäuse (2) und Zylinderkern (3) gebildeten Kerndrehfuge (9) gekrümmt ausgebildet ist und wobei die Ergänzungszuhaltung durch ein in einer Ausnehmung (15) quer zur Längsmittelebene (7) im Zylinderkern (3) bewegliches und durch eine in einer Seitenfläche (19) des Flachschlüssels befindliche Aussparung betätigbares Steuerelement (16) verschiebbar ausgebildet ist,
**dadurch gekennzeichnet,**
**daß** das Steuerelement (16) als Kugel (16') ausgebildet und in der als Bohrung (15') gestalteten Ausnehmung (15) im Bereich zwischen dem Schlüsselkanal (4) und dem Seitenkernstift (10) angeordnet ist sowie der Seitenkernstift (10) auf seiner der Kugel (16') zugewandten Stirnseite (17) eine in Richtung der quer zur Längsmittelebene (7) verlaufenden Bohrung (15') ansteigende Wirkfläche (18) aufweist, die sich über die gesamte Stirnseite (17) des Seitenkernstifts (10) erstreckt.

2. Schließvorrichtung nach Anspruch 1,
**dadurch gekennzeichnet,**
**daß** die Bohrung (15') im zylindergehäuseseitigen Bereich des Zylinderkerns (3) mit einem sich in Längsrichtung des Zylinderkerns (3) erstreckenden Anschlagelement (21) ausgestattet ist.

3. Schließvorrichtung nach Anspruch 2,
**dadurch gekennzeichnet,**
**daß** das Anschlagelement als Bolzen (21) ausgebildet ist.

## Claims

1. A locking device including a cylinder lock (1) and a flat key, wherein cylinder lock (1) includes a cylinder housing (2) having a rotatably disposed cylinder core (3), cylinder core (3) is furnished with a key passage (4) for insertion of the associated flat key, and this flat key is provided with locking notches (8) on the shank of the key, which notches in turn impinge in pin tumblers that are radially arranged in boreholes in the cylinder core (3) and also on the longitudinal midplane (7), at least one additional tumbler, consisting of a lateral core pin (10) arranged in cylinder core (3) and a spring-tensioned lateral housing pin (12) in the bottom part (6) of cylinder housing (2), is disposed beside and essentially parallel to the longitudinal midplane (7), wherein opposed ends (13, 14) of these two longitudinally displaceable pins (10, 12) form a parting line (22), which is shaped crookedly to reflect the course of the core rotation seam (9) between cylinder housing (2) and cylinder core (3), and wherein additional tumbler is configured so that it may be shifted by a control element (16) that is movable in cylinder core (3) within a cavity (15) aligned transversely to the longitudinal midplane (7), and that is actuated by a projection in on lateral surface (19) of the flat key,
**characterised in that**
control element (16) is configured as a ball (16') and is disposed in recess (15) that has the form of cavity (15') in the area between key passage (4) and lateral key pin (10), and that lateral key pin (10) has a working face (18) on surface (17) opposite ball (16'), which rises in the direction of the borehole (15') that is inclined with respect to longitudinal midplane (7), and which runs for the entire length of surface (17) of lateral core pin (10).

2. The locking device according to claim 1,
**characterised in that**
borehole (15') in the area of cylinder core (3) opposing the cylinder housing is furnished with a stop element (21) extending in the longitudinal direction of cylinder core (3).

3. The locking device according to claim 2,
**characterised in that**
stop element (21) is conformed as a pin.

## Revendications

1. Dispositif de fermeture, qui est constitué d'une serrure cylindrique (1) et d'une clé plate, la serrure cylindrique (1) étant constituée d'un boîtier cylindrique (2) avec un noyau de cylindre (3) disposé de manière à pouvoir pivoter, le noyau de cylindre (3) étant muni d'un canal pour clé (4) pour l'introduction de la clé plate correspondante et cette clé plate étant équipée sur son avant d'encoches de fermeture (8), qui rencontrent de leur côté dans des alésages du noyau de cylindre (3) des broches support guidées dans le sens radial et reposant sur le plan médian longitudinal (7), au moins un support complémentaire, qui consiste en une broche latérale de noyau (10) installée dans le noyau du cylindre (3) et en une broche latérale de boîtier (12) chargée par ressort prévue dans la partie inférieur (6) du boîtier de cylindre (2), étant disposé latéralement et globalement parallèlement au plan médian longitudinal (7), les extrémités (13, 14) se faisant face de ces deux broches (10, 12) mobiles en longueur formant une jointure de séparation (22) qui est de forme courbée suivant l'orientation de la jointure rotative de noyau (9) formée entre le boîtier de cylindre (2) et le noyau de cylindre (3) et le support complémentaire étant conçu de manière à pouvoir se déplacer grâce à un élément de commande mobile dans un évidement (15) perpendiculairement au plan médian longitudinal (7) dans le noyau de cylindre (3) et pouvant se déplacer grâce à un élément de commande (16) actionnable à travers un évidement pratiqué dans une surface latérale (19) de la clé plate, **caractérisé en ce que** l'élément de commande (16) se présente sous forme d'une boule (16') et est disposé dans l'évidement (15) conçu comme un alésage (15') dans la zone entre le canal de clé (4) et la broche latérale de noyau (10) ainsi que la broche latérale de noyau (10) présente, sur sa face frontale (17) tournée vers la boule (16'), une surface d'action (18) ascendante s'étendant en direction de l'alésage (15') orienté transversalement par rapport au plan médian longitudinal (7), qui s'étend sur toute la face frontale (17) de la broche latérale de noyau (10).

2. Dispositif de fermeture selon la revendication 1, **caractérisé en ce que** l'alésage (15') est pourvu, dans la zone se situant à côté du boîtier cylindrique du noyau de cylindre (3), d'un élément de butée (21) s'étendant dans le sens longitudinal du noyau de cylindre (3).

3. Dispositif de fermeture selon la revendication 2, **caractérisé en ce que** l'élément de butée se présente sous forme d'un goujon (21).
